# FASCICULE DE BREVET EUROPEEN

(11) **EP 0 214 074 B1**
(45) Date de publication et mention de la délivrance du brevet: **28.12.1988**
(21) Numéro de dépôt: 86420214.8
(22) Date de dépôt: 22.08.1986
(51) Int. Cl.: D03C 3/24

(54) **Palonnier pour dispositif de formation de la foule dans un métier à tisser**
Kraftübersetzer für die Fachbildungsvorrichtung einer Webmaschine
Force transducer for the shedding mechanism of a loom

(30) Priorité: 23.08.1985 FR 8512818
(43) Date de publication de la demande: 11.03.1987
(73) Titulaire: ETABLISSEMENTS STAUBLI- VERDOL, Société à responsabilité limitée:, 69680 Chassieu (FR)
(72) Inventeur: Bassi, Dario, F-69906 Corbas (FR); Palau, Joseph, F-74410 Duingt (FR)
(74) Mandataire: Karmin, Roger

(56) Documents cités:
- EP-A- 0 106 974
- CH-A- 367 452
- CH-A- 428 608

## Description

On sait que certains dispositifs de formation de la foule dans un métier à tisser comportent deux crochets mobiles élevés et abaissés alternativement et dont la liaison funiculaire passe autour d'une poulie folle montée entre les deux joues d'une chape qui comporte une autre poulie folle montée en tandem, et autour de laquelle passe l'arcade. L'ensemble de la chape et des deux poulies est appelé dans la technique considérée un palonnier.

On comprend aisément que dans les métiers à tisser à grande vitesse pour la réalisation de tissus fantaisie, les fils de chaînes sont très élevés et abaissés pour permettre le passage de la navette plaçant une duite dans la foule. Dans les palonniers connus, voir par exemple CH-A-367 452, les axes des deux poulies folles sont fixes par rapport aux joues de la chape, si bien que l'usure se produit au niveau des alésages des poulies. Ceux-ci s'ovalisent à la longue, ce qui entraîne une variation dans le réglage initial du dispositif de formation de la foule. Ces variations peuvent entraîner des incidents de tissage que la présente invention vise à pallier.

A cet effet, les poulies folles du palonnier suivant l'invention sont solidaies d'un axe fixe par rapport à elles et qui tournent dans des alésages ménagés dans les joues de la chape, lesquels alésages constituent donc palier pour la rotation des axes.

Suivant un mode de réalisation avantageux, les poulies sont établies en une matière plastique appropriée telle que le «nylon» et elles sont surmoulées sur un axe métallique.

La chape du palonnier est préférablement réalisée sous la forme de deux joues moulées d'une seule pièce en matière plastique semi-rigide, les faces internes de ces joues comportant des rainures en vis-à-vis facilitant le guidage des extrémités de chaque axe pour les engager en écartant légèrement lesdites joues dans les alésages desquels elles tournent.

Le dessin annexé, donné à titre d'exemple permettra de mieux comprendre l'invention, les caractéristiques qu'elle présente et les avantages qu'elle est susceptible de procurer:
Fig. 1 est une vue d'un palonnier établi conformément à l'invention et disposé dans une glissière qui guide son mouvement vertical de va-et-vient.
Fig. 2 est une vue éclatée avec arrachement montrant la chape du palonnier et l'une de ses poulies avant son montage.
Fig. 3 est une coupe transversale d'une des poulies du palonnier de fig. 1.
Fig. 4 est une coupe transversale de la chape du palonnier suivant IV-IV (fig. 2).
Fig. 5 est une coupe transversale du palonnier à l'état monté.
Fig. 6 montre en vue de détail à plus grande échelle avec arrachement, une joue d'un palonnier suivant l'invention après usure de l'alésage dans lequel l'axe d'une poulie tourne.

On a illustré en figures 1 et 2 un palonnier 1 établi conformément à l'invention et comportant une chape 2 réalisée sous la forme de deux joues 3 et 4 réunies par un voile transversal central 5, de telle sorte que la chape se présente sous la forme d'un double T dont l'âme est représentée par le voile 5 tandis que les deux branches transversales minces et longues constituent les deux parties transversales du profilé en question.

Le palonnier 1 comporte encore deux poulies 7 autour desquelles passe d'une part un cordon 8 dont les deux extrémités sont assujetties aux crochets animés de mouvements alternatifs verticaux, tandis que l'autre poulie est associée à une arcarde 9 dont une extrémité est fixe et l'autre est reliée à une lisse, non représentée, coopérant avec un fil de chaîne, comme cela est bien connu. Chaque poulie est, comme illustré en fig. 3, réalisée en une matière plastique semi-rigide appropriée telle qu'une super-polyamide ou analogue, convenablement surmoulée sur un axe métallique 10 (fig. 3). La périphérie de chaque poulie 7 comporte une gorge semi-circulaire 7a qui reçoit le cordon 8, soit l'arcade 9. Elle comporte sur un voile 7b des cordons radiaux 7c et annulaires 7d de renfort. L'axe 10 est pourvu d'une gorge médiane 1 Oa dans laquelle la matière de la poulie 7 s'ancre, de manière que cette dernière et l'axe soient solidarisés angulairement et transversalement.

Les joues 3 et 4 de la chape sont encore pourvues de deux alésages 11 et 12 destinés à recevoir l'axe 10 de chacune des poulies 7.

Autour de chacun de ces alésages 11, 12, les faces internes en vis-à-vis 3a, 4a de chaque joue 3, 4 de la chape 2 comportent chacune un bossage 13, respectivement 14 (fig. 4) de forme générale tronconique et présentant une face centrale 13a, 14a contre laquelle repose chaque paroi du voile 7b de la poulie correspondante.

Pour la mise en place de chacune des celles-ci, on a creusé dans les faces internes 3a et 4a des joues 3 et 4 et dans les bossages 13, 14deux rainures en vis-à-vis 3b, 4b partant de l'un des bords de la chape et aboutissant aux alésages 11, 12. Pour effectuer la mise en place de chaque poulie, on écarte légèrement les joues 3 et 4 de manière que les extrémités de l'axe 10 puissent s'engager dans la glissière formée par les deux rainures 3b, 4b, puis la poulie est poussée en direction de l'intérieur dans cette glissière jusqu'à ce que les extrémités de son axe 10 viennent s'encliqueter élastiquement dans les alésages 11 et 12, si bien qu'elle vient dans la position illustrée en fig. 5, c'est-à-dire libre de tourner entre les deux bossages 13, 14 des deux joues avec jeu latéral fonctionnel.

On observe que les parois des alésages 11 et 12 sont, dans les deux joues, pourvues de gorges transversales 11 a, 12a s'étendant radialement de manière centrifuge et destinées à recueillir toutes les impurités pouvant se trouver entre l'axe et ces alésages. Les impurités sont alors stockées dans les rainures 11 a, 12a sans qu'elles ne viennent en contact avec l'axe 10 en vue de l'endommager.

Après un long usage sous les efforts appliqués au palonnier dans le sens longitudinal, les alésages 11 et 12 s'usent pour devenir oblongs, comme illustré en fig. 6, de sorte que l'on préserve ainsi la bonne géométrie du siège de la rotation des axes qui se déplace sans varier de forme. Il va de soi qu'une fois les alésages 11 et 12 ovalisés, les rainures 11 a, 12a disparaissent au niveau du siège de la rotation, et nont plus aucune utilité ailleurs.

En particulier, les deux joues 3, 4 de la chape 2 pourraient être établies sous la forme de deux pièces séparées convenablement assemblées.

## Revendications

1. Palonnier (1 ) pour dispositif de formation de la foule dans un métier à tisser comportant deux crochets mobiles élevés et abaissés alternativement et dont la liaison funiculaire (8) passe autour d'une poulie folle (7) dudit palonnier, qui comporte une autre poulie folle (7) montée en tandem par rapport à une chape commune (2), caractérisé en ce que chaque poulie (7) est solidaire d'un axe (10) qui tourne dans des alésages (11, 12) ménagés dans des joues (3, 4) lesdits alésages constituant palier pour chacun des axes (10).

2. Palonnier suivant la revendication 1, caractérisé en ce que chaque poulie (7) est surmoulée sur un axe métallique (10).

3. Palonnier suivant la revendication 1, caractérisé en ce que les alésages (11, 12) sont entourés sur la face interne (3a, 4a) de chaque joue (3, 4) de la chape (2) d'un bossage tronconique (13, 14) comportant une face centrale coaxiale auxdits alésages (11, 12) et contre laquelle repose chaque paroi latérale du voile (7b) de la poulie (7) correspondante.

4. Palonnier suivant la revendication 1, caractérisé en ce que sa chape (2) est réalisée sous la forme de deux joues (3, 4) moulées d'une seule pièce en matière plastique semi-rigide, les faces internes (3a, 4a) de ces joues comportant des rainures en vis-à-vis (3b, 4b) facilitant le guidage des extrémités de chaque axe (10) en écartant légèrement les joues afin de les engager dans les alésages (11, 12) dans lesquels ils tournent.

5. Palonnier suivant la revendication 1, caractérisé en ce que les alésages (11, 12) des joues (3, 4) de la chape (2) comportent des rainures transversales (11 a, 12a) orientées radialement de manière centrifuge.

## Patentansprüche

1. Kraftübersetzer für die Fachbildungsvorrichtung einer Webmaschine mit zwei beweglichen Haken, die abwechselnd angehoben und abgesenkt werden und deren Seilverbindung (8) um eine Riemenscheibe (7) des besagten Kraftübersetzers läuft, der eine weitere bewegliche Riemenscheibe (7) aufweist, die in bezug auf einen gemeinsamen Deckel (2) tandemartig montiert ist, dadurch gekennzeichnet, dass jede Riemenscheibe (7) auf einer Achse (10) befestigt ist, die sich in Bohrungen (11, 12) dreht, die in Seitenwänden (3, 4) angebracht sind, wobei die Bohrungen das Lager für jede der Achsen (10) bilden.

2. Kraftübersetzer nach Anspruch 1, dadurch gekennzeichnet, dass jede Riemenscheibe (7) auf eine metallische Achse (10) aufgegossen ist.

3. Kraftübersetzer nach Anspruch 1, dadurch gekennzeichnet, dass die Bohrungen (11, 12) auf der Innenfläche (3a, 4a) jeder Seitenwand (3, 4) des Deckels (2) von einem kegelstumpfförmigen Wulst (13, 14) umgeben sind, der eine zentrale Fläche aufweist, die coaxial zu den besagten Bohrungen (11, 12) ist und gegen die jede Seitenwand des Steges (7b) der entsprechenden Riemenscheibe (7) zur Anlage kommt.

4. Kraftübersetzer nach Anspruch 1, dadurch gekennzeichnet, dass sein Deckel (2) aus zwei Seitenwänden (3, 4) besteht, die aus einem einzigen Stück aus halbhartem Kunststoff geformt sind, wobei die Innenflächen (3a, 4a) dieser Seitenwände zurbesseren Führung der äusseren Enden jeder Achse (10) gegenüberliegende Nuten (3b, 4b) aufweisen, wodurch die Seitenwände etwas auseinandergehen, wenn die Achsen in die Bohrungen (11, 12) eintreten, in denen sie sich drehen.

5. Kraftübersetzer nach Anspruch 1, dadurch gekennzeichnet, dass die Bohrungen (11, 12) der Seitenwände (3, 4) des Deckels (2) Querrinnen (11a, 12a) aufweisen, die radial zentriert ausgerichtet sind.

## Claims

1. Force transducer (1) for the shedding mechanism of a loom, comprising two movable hooks which are raised and lowered alternately and the funicular connection (8) of which passes round a loose pulley (7) of the said force transducer which has another loose pulley (7) mounted in tandem relative to a common fork (2), characterized in that each pulley (7) is fixed to an axle (10) which rotates in bores (11, 12) made in cheeks (3, 4), the said bores forming a bearing for each of the axles (10).

2. Force transducer according to Claim 1, characterized in that each pulley (7) is injection-moulded onto a metal axle (10).

3. Force transducer according to Claim 1, characterized in that the bores (11, 12) are surrounded, on the inner face (3a, 4a) of each cheek (3, 4) of the fork (2), with a frustoconical boss (13, 14) which has a central face coaxial relative to the said bores (11, 12) and against which rests each side wall of the web (7b) of the corresonding pulley (7).

4. Force transducer according to Claim 1, characterized in that its fork (2) is produced in the form of two cheeks (3, 4) moulded in one piece from a semirigid plastic, the inner faces (3a, 4a) of these cheeks having mutually facing grooves (3b, 4b) making it easier to guide the ends of each axle (10) by moving the cheeks apart slightly, in order to engage them into the bores (11, 12) in which they rotate.

5. Force transducer according to claim 1, characterized in that the bores (11, 12) of the cheeks (3, 4) of the fork (2) have transverse grooves (11 a, 12a) directed radially in a centrifugal manner.
